# EUROPÄISCHE PATENTSCHRIFT

(11) **EP 1 503 165 B1**
(45) Veröffentlichungstag und Bekanntmachung des Hinweises auf die Patenterteilung: **28.05.2008**
(21) Anmeldenummer: 04012186.5
(22) Anmeldetag: 22.05.2004
(51) Int. Cl.: F28F 9/02, F28F 21/06

(54) **Kraftfahrzeugkühler**
Vehicles cooler
Radiateur pour véhicules

(30) Priorität: 01.08.2003 DE 10335344
(43) Veröffentlichungstag der Anmeldung: 02.02.2005
(62) Teilanmeldung aus: 07024461.1
(73) Patentinhaber: Modine Manufacturing Company, Racine, Wisconsin 53403-2552 (US)
(72) Erfinder: Brost, Viktor, Dipl.-Ing. (FH), 72631 Aichtal (DE); Bazika, Denis, Dipl.-Ing. (FH), 73730 Esslingen (DE)
(74) Vertreter: Wolter, Klaus-Dietrich

(56) Entgegenhaltungen:
- WO-A-00/33009
- DE-A1- 3 623 458
- DE-A1- 4 436 027
- FR-A- 2 742 528
- FR-A- 2 742 533
- FR-A- 2 742 534
- FR-A- 2 750 484
- US-A- 4 331 201
- US-A- 5 758 721

## Beschreibung

Die Erfindung betrifft einen Kraftfahrzeugkühler, bestehend aus Flachrohren, Wellrippen und Rohrböden mit einem aufgerichteten umlaufenden Rand, und mit zum Querschnitt der Flachrohre passenden Öffnungen, in denen die Enden der Flachrohre münden, wobei die Öffnungen mit Kragen ausgebildet sind, an denen die Enden verlötet sind, und mit Sammelkästen aus Kunststoff, die an ihrem Randwulst mit dem Rand der Rohrböden unter Hinzufügung einer Dichtung mechanisch befestigt sind, wobei der Rand der Rohrböden auf den Randwulst der Sammelkästen nach Art einer Verklammerung gebogen ist, wobei ein Einlegeteil in den Rohrboden eingefügt ist, das einen umlaufenden verformten Randstreifen aufweist, der mit seiner einen Seite am aufgerichteten Rand des Rohrbodens angelötet ist,

Ein Kraftfahrzeugkühler ist aus der Fig. 2 der DE 34 40 489 C2 bekannt. Allerdings besitzt der bekannte Kraftfahrzeugkühler nur an dem einen Ende der Flachrohre einen im wesentlichen ebenen Rohrboden mit einem Sammelkasten. Die Flachrohre sind dort mit einem Längssteg ausgebildet, so dass das Kühlwasser am anderen Ende der Flachrohre umgelenkt wird und zum Sammelkasten zurück fließt. Da in dem Dokument eine von der nachfolgend beschriebenen Erfindung völlig verschiedene Aufgabe gelöst wurde, scheint die Fig. 2 lediglich zufällig, d. h. nicht zielgerichtet, die Merkmale des Oberbegriffs zu zeigen.

Gewöhnlich wird zur Verklammerung des Sammelkastens am Rohrboden im Rohrboden eine umlaufende Rinne ausgebildet, in der die Dichtung ihre Aufnahme findet und die deshalb nicht verrutschen kann, wie es auch in der Fig. 6 des erwähnten Dokuments gezeigt ist. Solche Rohrböden sind dann nicht als im wesentlichen eben ausgebildet anzusehen.

Darüber hinaus seien die DE 100 16 029 A1 und die FR 27 42 534 hier nur beispielsweise genannt. Im Unterschied zu diesem Stand der Technik, geht die vorliegende Erfindung von einem Kraftfahrzeugkühler mit einem im wesentlichen ebenen Rohrboden aus. In der FR 27 42 534 gibt es allerdings ein Einlegeteil, welches sich in der Rinne des Rohrbodens befindet und am abgebogenen Rand des Rohrbodens angelötet wurde, weshalb der Oberbegriff des Anspruchs 1 von dieser Referenz abgeleitet wurde. Das Einlegeteil dient dort der Verklammerung.

In dem EP 1 273 864 A2 sind ebenfalls keine im wesentlichen ebenen Rohrböden vorhanden, jedoch wurde dort die Aufgabe gelöst, die auch bei der vorliegenden Erfindung eine Rolle spielt und die darin besteht, den Kraftfahrzeugkühler mit möglichst geringem Änderungsumfang mit kleineren Blocktiefen des Kühlnetzes (Flachrohre und Wellrippen) ausstatten zu können. Die Lösung erfolgt dort durch das Vorsehen eines zweiten Rohrbodens bzw. eines Zwischenbodens. Es ist aus Kostengründen nach wie vor vorteilhafter Sammelkästen aus Kunststoff - nicht aus Metall- zu verwenden, da zusätzliche Funktionselemente leicht durch entsprechende Ausbildung des Spritzgusswerkzeuges realisierbar sind. Der Überstand des Randes des Sammelkastens über das Kühlnetz, der mit dem Rand des Rohrbodens verklammert ist, könnte dort, im EP'864, noch etwas verringert werden, um den erforderlichen Bauraum des Kühlers zu reduzieren.

Ferner gibt es bei der Herstellung der Verklammerung aber auch im Betrieb des Kühlers oft Probleme, weil die Wand des Sammelkastens bzw. der Randwulst nicht stabil bleibt sondern nach innen einfällt bzw. rutscht. Diese Probleme treten dann auf, wenn ein im wesentlichen ebener Rohrboden verwendet werden soll, der also keine umlaufende Rinne aufweist, in der der Randwulst Halt finden könnte.

Im Wesentlichen ebene Rohrböden sind hingegen in der WO 00/33009 vorhanden. Dort wurde eine Dichtung vorgesehen, die sich über den gesamten Rohrboden erstreckt und die daher auch zur Abdichtung der Rohrenden in den Öffnungen des Rohrbodens ausgebildet ist. Der seitliche Überstand der Rohrböden über das Kühlnetz ist dort ziemlich groß, was ungünstig hinsichtlich des benötigten Bauraumes ist. Wenn ein Kühlnetzmit einem anderen Tiefenmaß eingesetzt werden soll, was in vielen Fällen gewünscht ist, dann wird zwangsläufig auch eine andere, daran angepasste, Dichtung benötigt, wodurch die Kosten erhöht werden. Ferner ragen die Rohrenden weit in das Innere des Sammelkastens hinein, was ebenfalls ungünstig hinsichtlich des Druckverlustes ist.

In der FR 2 750 484 wurden die Rohrenden in den Öffnungen des Rohrbodens eingelötet, weshalb eine wie beschrieben ausgebildete flächenhafte Dichtung nicht erforderlich ist. Allerdings ist der Wärmetauscher aus dieser Veröffentlichung bezüglich Druckverlust ebenfalls nicht von Vorteil. Um zu verhindern, dass die Wand des Sammelkastens beim Verklammern nach innen einfällt, wurden dort zwei Reihen von Eindellungen im mit Sicken ausgebildeten, also in den nicht ebenen Rohrboden eingearbeitet, die als Anschlag für die Wand des Sammelkastens dienen. Die Dichtungsmontage könnte hier verbessert werden.

Bei dem Wärmetauscher, der mit der US 5 758 721 B veröffentlicht wurde gibt es solche Sicken nicht. Um zu verhindern, dass die Wand des Sammelkastens beim Verklammern nach innen einfällt, wurden dort zwei Reihen von Vorsprüngen in den ansonsten ebenen Rohrboden eingearbeitet, die nach innen vorragen und als Anschlag für die Wand des Sammelkastens dienen. Die Montage der Dichtung ist auch hier etwas schwierig.

Die Aufgabe der vodiegenden Erfindung besteht darin, trotz der im Wesentlichen ebenen Rohrböden eine stabile Position der Wand des Sammelkastens bei der Verklammerung zu gewährleisten. Darüber hinaus soll der Kraftfahrzeugkühler so ausgebildet sein, dass der Überstand des Sammelkastens über das Kühlnetz weiter reduziert ist, wobei die Option bestehen soll, den Kühler im Bedarfsfall auf wirtschaftliche Art und Weise mit einem Kühlnetz geringerer Blocktiefe zu versehen.

Die erfindungsgemäße Lösung wird mit den Merkmalen des unabhängigen Anspruchs 1 erreicht.

Gemäß Anspruch 1 ist erfindungsgemäß vorgesehen, dass ein Einlegeteil in den Rohrboden eingefügt ist, das einen umlaufenden verformten Randstreifen aufweist, der mit seiner einen Seite am aufgerichteten Rand des Rohrbodens angelötet ist, und dass am Einlegeteil Mittel zur Verfügung gestellt sind, die den Randwulst nach innen abstützen.

Weitere Merkmale sind Gegenstand der beigefügten Ansprüche 2 - 7, auf die zur Vermeidung unnötiger Wiederholungen hiermit verwiesen ist.

Nachfolgend werden Ausführungsbeispiele beschrieben. Auch aus dieser Beschreibung gehen die Merkmale der Unteransprüche hervor.

Die Fig. 1 bis 5 zeigen teilweise perspektivische Ausschnitte eines nicht erfindungsgemäßen Kraftfahrzeugkühlers, der beispielsweise ein mittels Kühlluft gekühlter Kühlflüssigkeitskühler oder ein Ladeluftkühler sein kann.

Die weiteren Figuren 6 - 28 zeigen die Erfindung in mehreren Ausführungsbeispielen.

Die Fig. 24 zeigt eine Vorderansicht und die Fig. 25 eine Seitenansicht eines wesentlichen Teiles eines Ladeluftkühler.

Der Kraftfahrzeugkühler (Fig. 1 - 5) ist bekanntlich aus einem Kühlnetz, bestehend aus einer Reihe von Flachrohren 1 und Wellrippen **2,** und aus zwei Rohrböden **3,** in deren Öffnungen **4** die gegenüberliegenden Enden der Flachrohre **1** münden, aufgebaut. Die Rohrböden **3** sind jeweils mit einem Sammelkasten **6** verbunden. Die Fig. 1 zeigt einen Ausschnitt einer Seite des Kraftfahrzeugkühlers, mit einem Teil eines Rohrbodens **3,** mit lediglich zwei Flachrohren **1** der erwähnten Reihe, mit ebenso vielen Öffnungen **4,** und mit einem Stück der Wellrippen **2,** die zwischen den Flachrohren **1** angeordnet sind und durch die Kühlluft (gestrichelte Pfeile) hindurch strömt. Die Öffnungen **4** sind mit zu den Flachrohren **1** und den Wellrippen **2** weisenden Kragen **5** ausgebildet, an denen die Enden der Flachrohre **1** dicht und haltbar angelötet sind. Die Enden der Flachrohre **1** enden unterhalb der Oberfläche des Rohrbodens **3,** um den Druckverlust des durch die Flachrohre **1** strömenden, zu kühlenden Mediums (durchgezogene Pfeile) gering zu halten. Ferner ist ein Teil eines Sammelkastens **6** zu erkennen, der aus Kunststoff im Spritzgussverfahren hergestellt wurde. Der Sammelkasten **6** ist an seinem umlaufenden Randwulst **7** mit dem umlaufenden umgeformten Rand **8** des im wesentlichen ebenen Rohrbodens **3** unter Hinzufügung einer Dichtung **9** mechanisch befestigt, wobei der umgeformte Rand **8** des Rohrbodens **3** auf den Randwulst **7** des Sammelkastens **6** nach Art einer Verklammerung gebogen ist. Die nicht gezeigte gegenüberliegende Seite des Kraftfahrzeugkühlers ist identisch ausgebildet.

Am Randwulst **7** der Sammelkästen **6** ist ein umlaufender Vorsprung **10** vorgesehen, der sich auf den ebenen Rohrböden **3** abstützt und der einen Raum **11** zur Aufnahme der Dichtung **9** zum umgeformten Rand **8** der Rohrböden **3** hin zur Verfügung stellt. Die Dichtung **9** hat im Ausführungsbeispiel einen über den Querschnitt des Raumes **11** überstehenden runden Querschnitt, der im Zuge der Verklammerung breit gequetscht wird, wodurch die Dichtwirkung entsteht, bzw. der Raum **11** mit der Dichtung **9** ausgefüllt wird.

Die Öffnungen **4** in den Rohrböden **3** reichen an beiden Enden etwa bis zum umlaufenden Vorsprung **10** am Randwulst **7** der Sammelkästen **6**, wodurch ein lediglich geringfügiger Überstand des Randes **8** über den Umfang des Kühlnetzes (Flachrohre/Wellrippen) geschaffen wurde. In den Fig. 1 und 2 ist zu sehen, dass der auf dem ebenen Rohrboden **3** aufliegende Vorsprung **10** etwa senkrecht über dem einen Ende der Öffnungen **4** angeordnet ist. Das andere Ende der Öffnungen **4** bzw. die gegenüberliegende Seite des Sammelkastens **6** ist nicht gezeigt, ist jedoch identisch ausgebildet, was auch durch den "umlaufenden" Rand **7** des Rohrbodens und den "umlaufenden" Randwulst **7** des Sammelkastens zum Ausdruck gebracht werden soll. Der Randwulst **7** der Sammelkästen **6** ist mit einer Ausnehmung **12** ausgebildet, in die der umgeformte Rand **8** der Rohrböden **3** eingreift. Während der Vorsprung **10** an der Unterseite des Randwulstes **7** des Sammelkastens **6** ausgebildet ist, ist die Ausnehmung **12** an der Oberseite des Randwulstes **7** des Sammelkastens **6** nach Art einer umlaufenden Rinne ausgebildet. Der in die Ausnehmung **12** eingreifende umgeformte Rand **8** des Rohrbodens erfordert eine Umbiegung dieses Randes **8** nach innen um deutlich mehr als 90°, damit die Haltefunktion des umgeformten Randes **8** gegenüber der Wand des Sammelkastens **6** zu erfüllen ist. Im Ausführungsbeispiel wurde der Rand **8** um etwa 130° von der Vertikalen nach innen, in die Ausnehmung **12** des Randwulstes **7** hinein, umgebogen. Der Sammelkasten **6** hat keinen sonstigen Anschlag auf dem Rohrboden **3**, da im wesentlichen ebene Rohrböden **3** vorgesehen sind. Gemäß Fig. **1** ist der umgeformte Rand **8** im Ganzen in die Ausnehmung **12** hinein gebogen worden.

Die Fig. 2 und 3 zeigen demgegenüber eine Änderung, die darin besteht, dass der umgeformte Rand **8** der Rohrböden **3** mit an sich bekannten in Abständen angeordneten Überständen **20** ausgebildet ist. Diese Überstände **20** sind in die Ausnehmung **12** hineingebogen worden. Wie aus der Fig. 3 zu erkennen ist, kann die Ausnehmung **12** mittels Stege **14** in Fächer **15** unterteilt werden. Die Stege **14** führen zu einer höheren Steifigkeit in der Ausnehmung **12**, die deshalb mit einer geringeren Wandstärke ausgebildet werden kann, wodurch der Überstand **ü** über das Kühlnetz weiter reduziert ist. Aus der Fig. 3 ist ferner ganz prinzipiell eine Vorrichtung zur Verklammerung des Sammelkastens **6** mit dem Rohrboden **3** zu entnehmen. Die Vorrichtung weist eine Reihe von Stempel auf. In der Reihe wechselt sich ein Umformstempel **40** mit einem Niederhalterstempel **30** ab. Die Niederhalterstempel **30** greifen jeweils in ein Fach **15** der Ausnehmung **12** und halten den Sammelkasten **6** in der gewünschten Position. Jeweils ein Umformstempel **40** biegt einen Überstand **20** am umgeformten Rand **8** in das benachbarte Fach **15** hinein um. Es wurden lediglich ein Umformstempel **40** und ein Niederhalterstempel **30** abgebildet. Um die Niederhalterfunktion erfüllen zu können, müssen die Niederhalterstempel **30** zeitlich etwas früher als die Umformstempel **40** wirksam werden. Die Vorrichtung befindet sich in einer Umformmaschine, die schlicht mit dem Bezugszeichen **50** versehen wurde. Die Stempel **30** und **40** wirken etwa senkrecht zum ebenen Rohrboden **3** auf den umgeformten Rand **8** und auf den Randwulst **7** ein.

Aus der Fig. 4 ist zu entnehmen, dass der Kraftfahrzeugkühler, ohne Veränderungen, z. B. hinsichtlich der Verbindung zwischen Rohrboden **3** und Sammelkasten **6**, vornehmen zu müssen, mit einem Kühlnetz geringerer Tiefe **<T** ausgerüstet werden kann. Deshalb wurde mit dem Bezugszeichen **5'** der Kragen **5** einer kleineren Öffnung **4'** im Rohrboden **3** angedeutet, die zu einem Kühlnetz mit geringerer Tiefe **<T** gehört. Die größere Tiefe wurde in der Fig. 4 mit **>T** markiert.

Ferner wurden am Vorsprung **10** des Randwulstes **7** des Sammelkastens **6** in Abständen angeordnete Nasen **21** ausgebildet, die für eine bessere Positionierung der Dichtung **9** Sorge tragen können. (Fig. 4 und 5)

In den Figuren 6-27 wurden den vorstehend bereits beschriebenen Bauteilen des Kraftfahrzeugkühlers Bezugszeichen zugeordnet, die um einhundert erweitert sind. Andere Bauteile, die vorstehend noch nicht beschrieben wurden oder dort nicht vorhanden sind, haben ebenfalls einhunderter Bezugszeichen erhalten. Zu erkennen ist aus den Teilansichten der Fig. 24 und 25, dass die Sammelkästen **106** aus Kunststoff einen Lufteintritts - oder - austrittsstutzen **190** aufweisen. (nur einer der beiden Sammelkästen gezeichnet) Der Randwulst **107** der Sammelkästen **106** ist am Rand **108** der Rohrböden **103** durch Verklammerung festgelegt. Der Ladeluftkühler besitzt eine Reihe von Flachrohren **101** mit dazwischen angeordneten Wellrippen **102**. Die Rohrböden **103** besitzen Öffnungen, die jeweils mit einem Kragen **105** versehen sind, die zum Kühlnetz hin ausgerichtet sind. Der Kühler besitzt ferner an jeder Schmalseite ein Seitenteil **180**. Eines davon ist in den Abbildungen zu sehen.

Gemäß der Erfindung wird ein Einlegeteil **160** verwendet, das in den Rohrboden **103** eingelegt wird. Verschiedene Ausführungen des Einlegeteils **160** sind in der Fig. 10, 11 und 12 dargestellt. Das Einlegeteil **160** wird aus Aluminiumblech durch Umformung hergestellt. Das Einlegeteil **160** besitzt einen gemäß den verschiedenen Ausführungsformen unterschiedlich gestalteten Randstreifen **161**, der dem Einlegeteil **160** eine rahmenartige Konfiguration verleiht. In den Fig. 10 - 12 wurden Querstege **165** zwischen den beiden Längsseiten des Einlegeteils **160** bzw. seines umgeformten Randstreifens **161** vorgesehen. Die Querstege **165** können die Stabilität des Einlegeteils **160** verbessern und ihnen kann auch eine Gas - oder Flüssigkeitsströme lenkende Wirkung durch entsprechende Ausbildung des Anstellwinkels α verliehen werden (Fig. 12). Die Größe des Anstellwinkels α kann sich von Quersteg **165** zu Quersteg **165** in Abhängigkeit von der Position der Ein - oder Auslassstutzen **190** ändern. Dazu sind die Querstege **165** an beiden Enden lediglich über einen relativ schmalen und deshalb verdrehbaren Steg **166** mit dem Randstreifen **161** verbunden. Trotzdem stellen die Querstege **165** lediglich eine Option dar, auf die, vor allem bei kleineren Kühlerbaugrößen, auch verzichtet werden kann.

Ebenfalls eine Option stellen die Vorsprünge **167** dar, die an der unteren Kante des Randstreifens **161** angeordnet sind. Diese Vorsprünge **167** passen in Öffnungen **168**, die im Rohrboden **103** vorhanden sind. Vorsprünge **167** und Öffnungen **168** stellen gemeinsam eine geeignete Maßnahme dar, um den Randstreifen **161** provisorisch im Rohrboden **103** zu fixieren, damit der Lötprozess ausgeführt werden kann. (Fig. 8, 11, 18, 27) Dadurch verursachte Bedenken hinsichtlich Dichtigkeit sind angesichts des erreichten Entwicklungsstandes der Löttechnik unbegründet.

Die gleiche Aufgabe bezüglich Vorfixierung wird beispielsweise beim Ausführungsbeispiel aus der Fig. 13, die einen Schnitt durch die Verklammerung zeigt, durch umgebogene Lappen **120** gelöst, die auf den Randstreifen **161** des Einlegeteils 160 wirken.

Eine andere Möglichkeit zur Vorfixierung zeigt das Ausführungsbeispiel aus den Fig. 6 und 7. Dort sind in Abständen Ausschnitte **170** am Rand des Rohrbodens **103** vorhanden, in die jeweils ein Vorsprung **169** am Randstreifen **161** hineingebogen wird. Im Übrigen wird in diesem Ausführungsbeispiel der Randstreifen **161** des Einlegeteils **160** rinnenartig verformt. In diese Rinne wird die Dichtung **109** eingelegt, auf die der Randwulst **107** des Sammelkastens **106** zu liegen kommt, was in den Fig. 6 und 7 nicht gezeigt ist. Die äußere Wand der Rinne bzw. des Randstreifens **161** ist innen an dem Rand **108** des Rohrbodens angelötet. Die Verklammerung kann so passieren, wie es in anderen Figuren mehrfach gezeigt ist.

Ein weiteres vorteilhaftes Ausführungsbeispiel zeigen die Fig. 8 und 9, wobei die Fig. 9 den Schnitt A - A zeigt, der in der Fig. 8 eingezeichnet wurde. Dort befindet sich die Dichtung **109** in einer umlaufenden Ausnehmung des Randwulstes **107** des Sammelkastens **106.** Die Dichtung **109** selbst ist ein durch Extrusion hergestelltes Gummiband etwa rechteckigen Querschnitts, das auf entsprechende Länge geschnitten wird. Die Ausnehmung im Randwulst **107** hat in Abständen angeordnete Querschnittsverengungen **171**, die in der Fig. 9 erkennbar sind. Diese dienen dazu, der Dichtung **109** entsprechenden Halt zu verleihen, weil sie dort eingeklemmt ist. Deshalb kann sie bei der Montage des Sammelkastens **106** nicht aus der Ausnehmung herausfallen. Die Dichtwirkung wird durch Anpressen der Dichtung **109** auf den Randstreifen **161** des Einlegeteils **160** erreicht. Nach innen hin liegt der Randwulst **107** an den bereits beschriebenen Querstegen **165** des Einlegeteils **160** an und kann somit nicht verrutschen. In einem anderen nicht gezeigten Ausführungsbeispiel wurde auf die Querstege **165** verzichtet und dafür wurden lediglich einzelne in Reihe liegende Ausformungen im Einlegeteil 160 ausgebildet, die als Mittel zur Abstützung des Randwulstes **107** dienen.

Eine andere Möglichkeit bzw. ein weiteres Mittel, um das Verrutschen zu vermeiden bzw. die Stabilität der Position des Randwulstes **107** zu gewährleisten, ist das Vorsehen einer Nut **175** im Randwulst **107**, in der die eine Kante oder Seite des Randstreifens **161** eingreift. (Fig. 17 - 20) Dieses Ausführungsbeispiel benötigt eine entsprechend angepasste Verformung des Randstreifens **161**, wie die Schnitte in den erwähnten Figuren zeigen.

In den Fig. 13, 21 und 23 wurde auf die Nut **175** verzichtet. Dafür wurden die Verformung des Randstreifens **161** und der Randwulst **107** so verändert, dass eine Anlage des Randwulstes **107** am Randstreifen **161** vorhanden ist.

Was die in der Einleitung bereits angesprochene universelle und kostengünstige Verwendung von Sammelkästen **106** aus Kunststoff betrifft, soll an dieser Stelle auf die Figuren 14, 15 und 16 hingewiesen werden. Dort wurde eine Trennwand **188** im Kunststoff - Sammelkasten **106** als dessen Bestandteil ausgebildet, mit der bekanntlich die Durchströmung des Kühlers so gewählt werden kann, wie es für bestimmte Einsatzfälle von Vorteil ist. Es wurde dort ferner vorgesehen, die Dichtung **109** mit einer Querverbindung **187** auszubilden, auf der die Trennwand **188** bei der Montage des Sammelkastens **106** zu liegen kommt. Unterhalb der Trennwand **188** bzw. der Querverbindung **187** kann durch ein weiteres Einfügeteil **189** die vollständige Strömungsumlenkung erreicht werden.

Die bereits angesprochenen Figuren 17 bis 23 zeigen partielle Ansichten bzw. Schnitte durch den Rand **108** des Rohrbodens **103** und den Randstreifen **161** des Einlegeteils **160** in verschiedenen Ausführungsbeispielen, aus denen unter anderem auch die Verklammerung näher hervorgeht. Wie die Fig. 17 besonders gut zeigt, besitzt der äußere Rand des Randwulstes **107** Ausschnitte, die dort vorgesehen sind, wo die Überstände **120** am Rand **108** des Rohrbodens **103** vorhanden sind. Dadurch ergibt sich außen eine etwa glatte, d. h. stufenlose Abschlusskante. Die Überstände **120** werden, wie vorne bereits beschrieben, nach innen umgebogen und bewirken die Verklammerung. In diesem alternativen Lösungsvorschlag ist es nicht notwendig, die Überstände **120** in Ausnehmungen hinein zu biegen, da die Stabilität der Position des Randwulstes **107** hier durch die anderen oben beschriebenen Maßnahmen bewirkt wird.

Hinzuweisen ist noch auf ein weiteres Merkmal, das zur Lagepositionierung des Einlegeteils **160** im Rohrboden **103** dient. Dieses Merkmal geht aus den Figuren 21 - 23 sowie 26 und 27 hervor. Auf dem Boden des Rohrbodens **103** wurden in Abständen Noppen **176** eingeprägt, auf denen die andere Kante des Randstreifens **161** aufliegt. Damit erreicht man eine genauere Lagepositionierung des Einlegeteils **160**, die ansonsten, bedingt durch den Biegeradius am Rand **108** des Rohrbodens **103**, nicht vorhanden wäre.

Die Fig. 26 und 27 zeigen jeweils eine Ansicht auf die Innenseite eines im wesentlichen ebenen Rohrbodens **103**, wobei in der Fig. 26 der Rohrboden **103** eines Kühlflüssigkeitskühlers und in der Fig. 27 der Rohrboden **103** eines Ladeluftkühlers gezeigt ist. Die Öffnungen **104** für die Enden der Flachrohre sind dort zu erkennen sowie die beschriebenen Noppen **176** und jene Öffnungen **168**, die die Vorsprünge **167** an der unteren Kante des Randstreifens **161** aufnehmen. Der Rand **108** des Rohrbodens **103** ist lediglich umgebogen, d. h. aufgerichtet. Die Rohrböden **3, 103** haben keine Rinne zur Aufnahme der Dichtung.

Die Fig. 28 zeigt eine abgewandelte Ausführung derrErfindung, bei der die Kragen **105** an den Öffnungen **104** im Rohrboden **103** in Richtung des Sammelkastens **106** weisend ausgebildet sind. Bezüglich der Ausbildung des Einlegeteils **160** kann auf die beschriebenen Figuren 19 und 20 verwiesen werden.

Es geht aus der vorstehenden Beschreibung und aus den Figuren eindeutig hervor, dassdie Erfindung samt ihrer Ausführungsbeispiele einen minimalen und deshalb hinnehmbaren Überstand **ü** des Sammelkastens **6, 106** über das Kühlnetz zur Folge haben, wobei derselbe mit der Erfindung weiter verringert wurde.

Die Erfindung gestattet das Vorsehen eines Kühlnetzes geringerer Tiefe T, wie vorstehend beschrieben wurde.

## Patentansprüche

1. Kraftfahrzeugkühler, bestehend aus Flachrohren (101), Wellrippen (102) und zwei Rohrböden (103) mit einem aufgerichteten umlaufenden Rand (108) und mit zum Querschnitt der Flachrohre (101) passenden Öffnungen (104), in denen die gegenüberliegenden Enden der Flachrohre (101) münden, wobei die Öffnungen (104) mit Kragen (105) ausgebildet sind, an denen die Enden verlötet sind, und mit zwei Sammelkästen (106) aus Kunststoff, die an ihrem umlaufenden Randwulst (107) mit dem umgebogenen Rand (108) der Rohrböden (103) unter Hinzufügung einer Dichtung (109) mechanisch befestigt sind, wobei der aufgerichtete Rand (108) der Rohrböden (103) auf den Randwulst (107) der Sammelkästen (106) nach Art einer Verklammerung gebogen ist,
wobei ein Einlegeteil (160) in den Rohrboden (103) eingefügt ist, das einen umlaufenden verformten Randstreifen (161) aufweist, der mit seiner einen Seite am aufgerichteten Rand (108) des Rohrbodens (103) angelötet ist, **dadurch gekennzeichnet, dass** am Einlegeteil (160) Mittel zur Verfügung gestellt sind, die den Randwulst (107) innen abstützen.

2. Kraftfahrzeugkühler nach Anspruch 1, **dadurch gekennzeichnet, dass** der Randwulst (107), **dadurch** abgestützt ist, dass er nach innen hin an Querstegen (165) oder sonstigen Anschlägen anliegt, die im Einlegeteil (160) ausgebildet sind, oder **dadurch**, dass er am verformten Randstreifen (161) des Einlegeteils (160) anliegt.

3. Kraftfahrzeugkühler nach Anspruch 1, **dadurch gekennzeichnet, dass** der Randwulst (107) **dadurch** abgestützt ist, dass er eine Nut (175) aufweist, die die andere Seite des Randstreifens (161) des Einlegeteils (160) aufnimmt.

4. Kraftfahrzeugkühler nach Anspruch 1, **dadurch gekennzeichnet, dass** der Randwulst (107) **dadurch** abgestützt ist, dass der Randstreifen (161) des Einlegeteils (160) rinnenartig ausgebildet ist.

5. Kraftfahrzeugkühler nach Anspruch 4, **dadurch gekennzeichnet, dass** der rinnenartige Randstreifen (161) des Einlegeteils (160) eine innere und eine äußere Wand (163, 164) aufweist, wobei die äußere, Wand (164) am aufgerichteten Rand (108) des Rohrbodens (103) anliegt und dort arretierbar ist.

6. Kraftfahrzeugkühler nach Anspruch 1 und 2, **dadurch gekennzeichnet, dass** am Randstreifen (161) des Einlegeteils (160) Vorsprünge (167) ausgebildet sind, die in Öffnungen (168) des Rohrbodens (103) eingreifen, um das Einlegeteil (160) provisorisch im Rohrboden (103) zu halten.

7. Kraftfahrzeugkühler nach einem der vorstehenden Ansprüche, **dadurch gekennzeichnet, dass** die Ragen (105) in den Sammelkasten (106) hinein oder vorzugsweise in Richtung des Kühlnetzes weisend ausgerichtet sind und dass die Rohrböden (103) ansonsten im Wesentlichen eben ausgebildet sind.

## Claims

1. Motor vehicle cooler, composed of flat tubes (101), corrugated fins (102) and two tube plates (103) having a turned-up encircling edge (108) and having openings (104) which are matched to the cross section of the flat tubes (101) and into which the opposite ends of the flat tubes (101) open out, with the openings (104) being formed with collars (105) to which the ends are soldered, and having two collecting tanks (106) which are composed of plastic and which, at their encircling edge bead (107), are mechanically fastened to the bent edge (108) of the tube plates (103) with the addition of a seal (109), with the turned-up edge (108) of the tube plates (103) being bent onto the edge bead (107) of the collecting tanks (106) in the manner of a clamp,
with an insert part (160) being inserted into the tube plate (103), which insert part (160) has an encircling deformed edge strip (161) which is soldered with its one side to the turned-up edge (108) of the tube plate (103), **characterized in that** means are provided on the insert part (160), which means support the edge bead (107) at the inside.

2. Motor vehicle cooler according to Claim 1, **characterized in that** the edge bead (107) is supported in that it bears towards the inside against transverse webs (165) or other stops which are formed in the insert part (160) or **in that** it bears against the deformed edge strip (161) of the insert part (160).

3. Motor vehicle cooler according to Claim 1, **characterized in that** the edge bead (107) is supported in that it has a groove (175) which holds the other side of the edge strip (161) of the insert part (160).

4. Motor vehicle cooler according to Claim 1, **characterized in that** the edge bead (107) is supported in that the edge strip (161) of the insert part (160) is formed in the manner of a channel.

5. Motor vehicle cooler according to Claim 4, **characterized in that** the channel-like edge strip (161) of the insert part (160) has an inner and an outer wall (163, 164), wherein the outer wall (164) bears against the turned-up edge (108) of the tube plate (103) and can be locked there.

6. Motor vehicle cooler according to Claim 1 and 2, **characterized in that** projections (167) are formed on the edge strip (161) of the insert part (160), which projections (167) engage into openings (168) of the tube plate (103) in order to provisionally hold the insert part (160) in the tube plate (103).

7. Motor vehicle cooler according to one of the preceding claims, **characterized in that** the collars (105) are aligned so as to point into the collecting tanks (106) or preferably in the direction of the cooling network, and **in that** the tube plates (103) are otherwise of substantially planar design.

## Revendications

1. Radiateur pour véhicule à moteur, se composant de tubes plats (101), d'ailettes ondulées (102) et de deux plateaux à tubes (103) avec un bord périphérique dressé (108) et avec des ouvertures (104) s'adaptant à la section transversale des tubes plats (101), dans lesquelles débouchent les extrémités opposées des tubes plats (101), dans lequel les ouvertures (104) sont munies de collets (105) auxquels les extrémités sont brasées, et avec deux bacs collecteurs (106) en matière synthétique, qui sont fixés mécaniquement par leur bourrelet de bord périphérique (107) au bord recourbé (108) des plateaux à tubes (103) avec insertion d'un joint d'étanchéité (109), dans lequel le bord dressé (108) des plateaux à tubes (103) est courbé à la manière d'une agrafe sur le bourrelet de bord (107) des bacs collecteurs (106), dans lequel une pièce d'insertion (160) est introduite dans le plateau à tubes (103), et présente une bande de bord déformée périphérique (161), qui est brasée par sa première face au bord dressé (108) du plateau à tubes (103), **caractérisé en ce que** la pièce d'insertion (160) porte des moyens qui soutiennent intérieurement le bourrelet de bord (107).

2. Radiateur pour véhicule à moteur selon la revendication 1, **caractérisé en ce que** le bourrelet de bord (107) est supporté par le fait qu'il est appliqué vers l'intérieur sur des nervures transversales (165) ou d'autres butées, qui sont formées dans la pièce d'insertion (160), ou par le fait qu'il est appliqué sur la bande de bord déformée (161) de la pièce d'insertion (160).

3. Radiateur pour véhicule à moteur selon la revendication 1, **caractérisé en ce que** le bourrelet de bord (107) est supporté par le fait qu'il présente une rainure (175), qui reçoit l'autre côté de la bande de bord (161) de la pièce d'insertion (160).

4. Radiateur pour véhicule à moteur selon la revendication 1, **caractérisé en ce que** le bourrelet de bord (107) est supporté par le fait que la bande de bord (161) de la pièce d'insertion (160) est réalisée en forme de goulotte.

5. Radiateur pour véhicule à moteur selon la revendication 4, **caractérisé en ce que** la bande de bord (161) en forme de goulotte de la pièce d'insertion (160) présente une paroi intérieure et une paroi extérieure (163, 164), dans lequel la paroi extérieure (164) est appliquée sur le bord dressé (108) du plateau à tubes (103) et peut y être bloquée.

6. Radiateur pour véhicule à moteur selon la revendication 1 et 2, **caractérisé en ce qu'**il est prévu sur la bande de bord (161) de la pièce d'insertion (160) des saillies (167), qui s'engagent dans des ouvertures (168) du plateau à tubes (103), pour maintenir provisoirement la pièce d'insertion (160) dans le plateau à tubes (103).

7. Radiateur pour véhicule à moteur selon l'une quelconque des revendications précédentes, **caractérisé en ce que** les collets (105) sont orientés vers l'intérieur des bacs collecteurs (106) ou de préférence en direction du réseau de refroidissement et **en ce que** les plateaux à tubes (103) sont par ailleurs essentiellement plans.
